# EUROPÄISCHE PATENTSCHRIFT

(11) **EP 3 933 812 B1**
(45) Veröffentlichungstag und Bekanntmachung des Hinweises auf die Patenterteilung: **16.11.2022**
(21) Anmeldenummer: 20183628.5
(22) Anmeldetag: 02.07.2020
(51) Int. Cl.: G09F 3/02

(54) **BEKLEIDUNGSSTÜCK MIT EINEM KRAGENETIKETT SOWIE VERFAHREN ZUM LÖSBAREN ANBRINGEN EINES KRAGENETIKETTS AN EINEM BEKLEIDUNGSSTÜCK**
ARTICLE OF CLOTHING WITH A COLLAR TAG AND METHOD FOR REVERSIBLY ATTACHING A COLLAR TAG TO AN ARTICLE OF CLOTHING
VÊTEMENT DOTÉ D'UNE ÉTIQUETTE DE COL AINSI QUE PROCÉDÉ D'APPLICATION D'UNE ÉTIQUETTE DE COL DÉTACHABLE SUR UN VÊTEMENT

(43) Veröffentlichungstag der Anmeldung: 05.01.2022
(73) Patentinhaber: Olymp Bezner KG, 74321 Bietigheim-Bissingen (DE)
(72) Erfinder: Füth, Georg H., 74321 Bietigheim-Bissingen (DE)
(74) Vertreter: Kohler Schmid Möbus Patentanwälte

(56) Entgegenhaltungen:
- JP-B2- 4 494 766
- JP-U- 3 076 023
- US-A1- 2004 026 919
- US-B2- 8 458 940

## Beschreibung

Die Erfindung betrifft ein Bekleidungsstück mit einem Kragenetikett, das an dem Bekleidungsstück (1) lösbar angebracht ist,
- wobei das Bekleidungsstück
   - einen Schulterteil mit einem Halsausschnitt und
   - einen mit einer Kragen-Längsrichtung entlang des Halsausschnitts des Schulterteils verlaufenden Umlegekragen mit einem mit dem Schulterteil verbundenen Kragensteg und mit einem über den Kragensteg geklappten Oberkragen aufweist,
- wobei das Kragenetikett sich mit einer Etiketten-Längsrichtung in einer senkrecht zu der Kragen-Längsrichtung verlaufenden Kragen-Querrichtung erstreckt und einen Stegteil sowie einen in der Etiketten-Längsrichtung auf den Stegteil folgenden Oberkragenteil umfasst, wobei das Kragenetikett mit dem Stegteil an einer dem Träger des Bekleidungsstücks zugeordneten Innenseite des Kragenstegs und mit dem Oberkragenteil an einer von dem Träger des Bekleidungsstücks abgewandten Außenseite des Oberkragens angeordnet ist, und
- wobei das Kragenetikett an dem Bekleidungsstück lösbar angebracht ist, indem das Bekleidungsstück mit einem dauerhaft mit dem Bekleidungsstück verbundenen bekleidungsstückseitigen Verbindungselement und das Kragenetikett mit einem etikettenseitigen Verbindungselement versehen ist und das dauerhaft mit dem Bekleidungsstück verbundene bekleidungsstückseitige Verbindungselement und das etikettenseitige Verbindungselement eine lösbare Verbindung zwischen dem Bekleidungsstück und dem Kragenetikett herstellen.

Die Erfindung betrifft außerdem ein Kragenetikett der vorgenannten Art sowie ein Verfahren zum Anbringen eines derartigen Kragenetiketts an einem Bekleidungsstück.

Bei der Präsentation zu Verkaufszwecken sind Bekleidungsstücke mit Ausstattungen versehen, die eine optisch ansprechende Erscheinung des angebotenen Produkts bewirken und/oder den Kaufinteressenten Produktinformationen vermitteln. Beispielsweise sind an Hemden, die in Verkaufsräumen präsentiert werden, zu dem genannten Zweck Kragenetiketten angebracht, auf denen die Konfektionsgröße und/oder die Passform des betreffenden Hemds angegeben ist. Bekanntermaßen sind die Kragenetiketten dabei an einem vielfach aus Kunststoff bestehenden Stützstreifen fixiert. Der Stützstreifen soll für eine Formstabilität des Hemdkragens sorgen und ist an dem zusammengelegten Hemd an der Innenseite des Kragenstegs in den geschlossenen Hemdkragen unter Vorspannung eingelegt. Vor dem erstmaligen Tragen des Hemds wird das Kragenetikett gemeinsam mit dem Stützstreifen von dem Hemd entfernt. Ebenso wie das Kragenetikett muss der Stützstreifen als Abfall entsorgt werden.

Gattungsgemäßer Stand der Technik ist offenbart in JP 4 494766 B2. Im Falle des Standes der Technik ist ein Kragenetikett an der Innenseite des Schulterteils eines Bekleidungsstücks an einem Einnähetikett befestigt, das mit seinen beiden Längsenden an Befestigungsstellen mit dem Bekleidungsstück vernäht ist. Das Kragenetikett ist mit einem Befestigungsende versehen, das einen rechteckförmigen Endabschnitt und einen sich an den rechteckförmigen Endabschnitt anschließenden und gegenüber dem rechteckförmigen Endabschnitt breitenreduzierten Abschnitt aufweist. Der breitenreduzierte Abschnitt des Befestigungsendes geht an der von dem rechteckförmigen Endabschnitt des Befestigungsendes abliegenden Seite in einen gegenüber dem Befestigungsende verbreiterten Displayteil des Kragenetiketts über. Die Breite des rechteckförmigen Endabschnitts des Befestigungsendes und die Breite des Displayteils des Kragenetiketts sind größer, die Breite des breitenreduzierten Abschnitts des Befestigungsendes des Kragenetiketts ist kleiner als der Abstand zwischen den Befestigungsstellen des Einnähetiketts. Zur Befestigung des Kragenetiketts an dem Bekleidungsstück wird der rechteckförmige Endabschnitt des Kragenetiketts derart deformiert, dass er durch den Zwischenraum zwischen den Befestigungsstellen des Einnähetiketts hindurchgeschoben werden kann, bis der breitenreduzierte Abschnitt des Befestigungsendes zwischen den Befestigungsstellen des Einnähetiketts zu liegen kommt. Nach dem Passieren der Befestigungsstellen des Einnähetiketts wird der rechteckförmige Endabschnitt des Kragenetiketts in seine Ausgangsform rücküberführt. Die Befestigungsstellen des von dem breitenreduzierten Abschnitt des Befestigungsendes des Kragenetiketts durchsetzten Einnähetiketts werden nun an der einen Seite von dem rechteckförmigen Endabschnitt des Kragenetiketts und an der gegenüberliegenden Seite von dem Displayteil des Kragenetiketts seitlich überragt. Dadurch ist das Kragenetikett formschlüssig an dem Einnähetikett des Bekleidungsstücks fixiert.

Ausgehend von dem gattungsgemäßen Stand der Technik besteht die Aufgabe der vorliegenden Erfindung darin, eine besonders handhabungsfreundliche Anbringung eines Kragenetiketts an einem Bekleidungsstück zu ermöglichen.

Erfindungsgemäß gelöst wird diese Aufgabe durch das Bekleidungsstück gemäß Patentanspruch 1 und durch das Verfahren gemäß Patentanspruch 12 zum lösbaren Anbringen eines Kragenetiketts an einem Bekleidungsstück.

Anspruchsgemäß erfolgt die lösbare Befestigung des Kragenetiketts an dem betreffenden Bekleidungsstück mittels eines dauerhaft mit dem Bekleidungsstück verbundenen bekleidungsstückseitigen Verbindungselements, das als solches beim Tragen des Bekleidungsstücks an diesem verbleibt und folglich vor dem erstmaligen Tragen des Bekleidungsstücks nicht als Abfall anfällt. Zur lösbaren Verbindung des Kragenetiketts mit dem Bekleidungsstück dient ein etikettenseitiges Verbindungselement, das an dem Kragenetikett, im Falle der Erfindung vorzugsweise an dessen Stegteil, vorgesehen ist und das zur Herstellung der lösbaren Verbindung zwischen dem Kragenetikett und dem Bekleidungsstück mit dem bekleidungsstückseitigen Verbindungselement zusammenwirkt.

Im Falle der Erfindung ist das etikettenseitige Verbindungselement als Durchtrittsöffnung unmittelbar in das Kragenetikett integriert. Die bekleidungsstückseitige Verbindungsschlaufe wird durch die etikettenseitige Durchtrittsöffnung hindurchgeführt. Durch Einschieben eines Verriegelungselements in das Schlaufenauge der Verbindungsschlaufe an der von der Verbindung der Verbindungsschlaufe mit dem Bekleidungsstück abliegenden Seite des Kragenetiketts wird die lösbare Verbindung zwischen dem Kragenetikett und dem Bekleidungsstück hergestellt. Zum Lösen der Verbindung kann das Verriegelungselement aus dem Schlaufenauge entnommen werden. Alternativ ist ein Lösen der Verbindung zwischen dem Kragenetikett und dem Bekleidungsstück durch Zerstören des Verriegelungselements und/oder des Kragenetiketts denkbar. Die Erfindung bietet folglich eine handhabungsfreundliche und mit geringem Materialaufwand realisierbare Möglichkeit zum lösbaren Anbringen eines Kragenetiketts an einem Bekleidungsstück.

Besondere Ausführungsarten der Erfindung gemäß dem unabhängigen Patentanspruch 1 ergeben sich aus den abhängigen Patentansprüchen 2 bis 11.

Zur Gewährleistung einer guten Zugänglichkeit für das etikettenseitige Verbindungselement ist das bekleidungsstückseitige Verbindungselement an dem Kragensteg selbst oder zumindest in dessen unmittelbarer Nähe angeordnet. In bevorzugter Ausgestaltung der Erfindung ist das bekleidungsseitige Verbindungselement an einer Nahtstelle zwischen dem Schulterteil des Bekleidungsstücks und dem Kragensteg dauerhaft mit dem Bekleidungsstück verbunden, vorzugsweise dauerhaft mit dem Bekleidungsstück vernäht. Der Stegteil des Kragenetiketts ist mit dem etikettenseitigen Verbindungselement versehen (Patentanspruch 2). Bei dem Schulterteil handelt es sich um denjenigen Teil des Bekleidungsstücks, welcher die Schulter des Trägers oder der Trägerin bekleidet. Der Schulterteil kann als separate Schulterpasse realisiert sein aber auch unmittelbar von dem Rücken- und/oder dem Vorderteil des Bekleidungsstücks ausgebildet werden.

Damit das Erscheinungsbild des mit dem Kragenetikett versehenen Bekleidungsstücks durch das Verriegelungselement nicht beeinträchtigt wird und/oder zur Sicherung der Verbindung zwischen dem Bekleidungsstück und dem Kragenetikett gegen ein unbeabsichtigtes Lösen ist das Verriegelungselement in bevorzugter Ausgestaltung der Erfindung an der zu dem Kragensteg hin weisenden Seite des Kragenetiketts angeordnet (Patentanspruch 3).

Als bekleidungsstückseitige Verbindungsschlaufe, ist im Falle der Erfindungsvariante gemäß Patentanspruch 4 ein mit dem Bekleidungsstück dauerhaft verbundenes und mit einer Beschriftung versehenes Innenetikett vorgesehen. In diesem Fall kann zur lösbaren Anbringung des Kragenetiketts eine auch anderweitig genutzte und folglich ohnehin vorhandene Ausstattung des Bekleidungsstücks genutzt werden.

Als beschriftetes Innenetikett mit zusätzlicher Verbindungsfunktion kommt erfindungsgemäß insbesondere ein mit dem Bekleidungsstück dauerhaft verbundenes Größenetikett oder ein mit dem Bekleidungsstück dauerhaft verbundenes Passformetikett oder ein mit dem Bekleidungsstück dauerhaft verbundenes Namens-etikett oder ein mit dem Bekleidungsstück dauerhaft verbundenes Pflegeanleitungsetikett in Frage (Patentanspruch 5).

Zur Sicherung der Position des an dem Bekleidungsstück lösbar angebrachten Kragenetiketts dient in weiterer Ausgestaltung der Erfindung ein Einschlagteil des Kragenetiketts, das an dem Kragenetikett an der von dem Stegteil abliegenden Seite des Oberkragenteils angeordnet ist und das an dem Kragen vor oder vorzugsweise nach der Herstellung der lösbaren Verbindung des Kragenetiketts mit dem bekleidungsstückseitigen Verbindungselement unter den Oberkragen eingeschlagen wird (Patentanspruch 6).

Im Interesse einer guten Handhabbarkeit des Kragenetiketts bei dessen Anbringung an dem Bekleidungsstück und auch im Interesse einer optisch ansprechenden engen Anlage des Kragenetiketts an dem Kragensteg und dem Oberkragen des Umlegekragens ist ausweislich Patentanspruch 7 zwischen dem Stegteil und dem Oberkragenteil und gegebenenfalls auch zwischen dem Oberkragenteil und dem Einschlagteil des Kragenetiketts eine Sollknickstelle vorgesehen mit einer Knicklinie, die in der Etiketten-Querrichtung verläuft.

Die Erfindungsvarianten gemäß den Patentansprüchen 8 und 9 zeichnen sich durch eine recyclingfähige Ausführung des Kragenetiketts und/oder des Verriegelungselements zur lösbaren Verbindung des Kragenetiketts mit dem Bekleidungsstück aus.

Als Kragenetikett bevorzugt wird erfindungsgemäß ein Kragenetikett, auf welchem die Konfektionsgröße und/oder die Passform des mit dem Kragenetikett versehenen Bekleidungsstücks angegeben ist (Patentanspruch 10).

Von besonderer Bedeutung ist erfindungsgemäß das lösbare Anbringen eines Kragenetiketts an einem Herrenhemd oder an einer Damenbluse (Patentanspruch 11).

Nachfolgend wird die Erfindung anhand beispielhafter schematischer Darstellungen näher erläutert. Es zeigen:
- Figur 1a: ein Herrenhemd mit einem daran lösbar angebrachten Kragen-etikett,
- Figur 1b: das Herrenhemd gemäß Figur 1a in der Ansicht in Richtung des Pfeils A in Figur 1a,
- Figur 2: das Kragenetikett der Figuren 1a und 1b und
- Figuren 3a bis 3f: Darstellungen zur Veranschaulichung des Verfahrens zum lösbaren Anbringen eines Kragenetiketts der in Figur 2 dargestellten Art an einem Herrenhemd.

Gemäß den Figuren 1a, 1b weist ein Bekleidungsstück in Form eines (Herren-) Hemds 1 einen Schulterteil 2 mit einem Halsausschnitt sowie einen als Umlegekragen ausgebildeten Kragen 3 auf. Der Kragen 3 verläuft mit einer Kragen-Längsrichtung entlang des Halsausschnitts des Schulterteils 2. Ein Kragensteg 4 des Kragens 3 ist unter anderem mit dem Schulterteil 2 vernäht. Ein Oberkragen 5 ist über den Kragensteg 4 des Kragens 3 geklappt.

An dem Hemd 1 ist ein Kragenetikett 6 lösbar angebracht. Das Kragenetikett 6 verläuft mit einer Etiketten-Längsrichtung senkrecht zu der Kragen-Längsrichtung und übergreift den Kragen 3 an dem Kragensteg 4 und an dem Oberkragen 5. Das Kragenetikett 6 dient als Größenetikett ausgebildet und ist dementsprechend mit der Konfektionsgröße des Hemds 1 bedruckt. An der von dem Betrachter von Figur 1 abliegenden und in Figur 1b in der Draufsicht dargestellten Rückseite des Kragens 3 ist das Kragenetikett 6 unter dem Oberkragen 5 eingeschlagen.

In Figur 2 ist das Kragenetikett 6 im Ausgangszustand vor dem Anbringen an dem Hemd 1 gezeigt. Demnach umfasst das Kragenetikett 6 einen dem Kragensteg 4 des Kragens 3 zugeordneten Stegteil 7, einen dem Oberkragen 5 zugeordneten Oberkragenteil 8 sowie einen Einschlagteil 9, der an dem Hemd 1 unter den Oberkragen 5 eingeschlagen ist. Zwischen dem Stegteil 7 und dem Oberkragenteil 8 und zwischen dem Oberkragenteil 8 und dem Einschlagteil 9 weist das Kragenetikett 6 jeweils eine Sollknickstelle 10 auf. Knicklinien 11 der Sollknickstellen 10 verlaufen in einer Etiketten-Querrichtung.

Zum lösbaren Anbringen des Kragenetiketts 6 an dem Hemd 1 ist der Stegteil 7 des Kragenetiketts 6 mit einer schlitzartigen Durchtrittsöffnung 12 versehen. Die Durchtrittsöffnung 12 an dem Stegteil 7 bildet ein etikettenseitiges Verbindungselement und dient als solches im Zusammenspiel mit einem als bekleidungsstückseitiges Verbindungselement vorgesehenen Innenetikett 13 (Figur 1a) zur Herstellung einer lösbaren Verbindung zwischen dem Hemd 1 und dem Kragenetikett 6.

Während das Kragenetikett 6 aus Karton gefertigt ist, besteht das Innenetikett 13 aus textilem Material. In dem dargestellten Beispielsfall dient auch das Innenetikett 13 als Größenetikett. Die in das Innenetikett 13 zu diesem Zweck eingewebte Konfektionsgröße des Hemds 1 ist in den Zeichnungen der Einfachheit halber nicht dargestellt.

Das Innenetikett 13 ist schlaufenartig ausgebildet. Mit dem Hemd 1 ist das Innenetikett 13 dauerhaft verbunden. Im Einzelnen ist das Innenetikett 13 an den Schlaufenenden unter Ausbildung eines Schlaufenauges mit dem Schulterteil 2 und dem Kragensteg 4 an deren Nahtstelle vernäht.

Die Verfahrensweise zum lösbaren Anbringen des Kragenetiketts 6 an dem Hemd 1 ist in den Figuren 3a bis 3f veranschaulicht. In den Figuren 3a bis 3f erscheint auf dem Kragenetikett 6 die in den Figuren 1a und 1b erkennbare Konfektionsgröße der Einfachheit halber nicht.

In der linken Teildarstellung von Figur 3a ist das Kragenetikett 6 in seinem ebenen Ausgangszustand in der Ansicht auf die nicht bedruckte Etikettenrückseite gezeigt.

Zur Vorbereitung für das Anbringen an dem Hemd 1 wird das Kragenetikett 6 ausgehend von seinem Ausgangszustand vorgefaltet. Zu diesem Zweck werden der Stegteil 7 und der Einschlagteil 9 des Kragenetiketts 6 an den Sollknickstellen 10 zu der gleichen Seite des Oberkragenteils 8 hin umgeschlagen. Das Kragenetikett 6 besitzt nun die in der rechten Teildarstellung von Figur 3a gezeigte vorläufige Form. Auf der dem Betrachter von Figur 3b zugewandten Vorderseite des Stegteils 7 ist die der Einfachheit halber nicht gezeigte Konfektionsgröße des Hemds 1 aufgedruckt.

Nach dem Vorfalten wird das Kragenetikett 6 ausgebreitet und in dem ausgebreiteten Zustand wie in Figur 3b gezeigt an dem Hemd 1 angesetzt. Mit der bedruckten Seite nach unten wird das Kragenetikett 6 dabei an der Durchtrittsöffnung 12 des Stegteils 7 auf das mit dem Hemd 1 vernähte Innenetikett 13 derart aufgeschoben, dass das Innenetikett 13 durch die Durchtrittsöffnung 12 des Stegteils 7 in einer Durchtrittsrichtung (Pfeil B in Figur 3b) hindurchragt. Das Schlaufenauge des als Verbindungsschlaufe ausgebildeten Innenetiketts 13 liegt gößtenteils an der dem Betrachter von Figur 3b zugewandten und von der Verbindung des Innenetiketts 13 mit dem Hemd 1 abgewandten Seite des Kragenetiketts 6.

Nun wird an der von der Verbindung des Innenetiketts 13 mit dem Hemd 1 abliegenden Seite des Kragenetiketts 6 ein stabförmiges Verriegelungselement 14 in das Schlaufenauge des Innenetiketts 13 eingeschoben (Figur 3c).

Das Verriegelungselement 14 ist derart bemessen, dass es nach dem Einschieben in das Schlaufenauge des Innenetiketts 13 an der von der Verbindung des Innenetiketts 13 mit dem Hemd 1 abliegenden Seite des Kragenetiketts 6 senkrecht zu der Durchtrittsrichtung B des Innenetiketts 13 beidseits gegenüber diesem vorragt und den Rand der Durchtrittsöffnung 12 an dem Kragenetikett 6 übergreift (Figur 3d). Damit ist das Kragenetikett 6 an dem Innenetikett 13 formschlüssig fixiert und dadurch mit dem Hemd 1 lösbar verbunden.

Ausgehend von den Verhältnissen gemäß Figur 3d wird das Kragenetikett 6 unter Umschlagen an den Sollknickstellen 10 mit dem Stegteil 7 an die Innenseite des Kragenstegs 4 und mit dem Oberkragenteil 8 an die von der Innenseite des Kragenstegs 4 weg weisende Außenseite des Oberkragens 5 angelegt. Abschließend wird der Einschlagteil 9 des Kragenetiketts 6 unter den Oberkragen 5 eingeschlagen (Figur 3e). Dabei kann das Kragenetikett 6 aufgrund seiner Verbindung mit dem Innenetikett 13 des Hemds 1 auf Zug beansprucht werden, ohne dass es sich infolgedessen von dem Innenetikett 13 lösen würde.

Nach dem Einschlagen des Einschlagteils 9 unter den Oberkragen 5 ist das Kragenetikett 6 eng an dem Kragen 3 anliegend gegen eine unerwünschte Positionsänderung gesichert. Das Verriegelungselement 14, mittels dessen das Kragenetikett 6 an dem Innenetikett 13 gehalten wird, ist für den Betrachter des Hemds 1 verdeckt an der Rückseite des Kragenetiketts 6 angeordnet (Figur 3f).

Zum Entfernen von dem Hemd 1 kann das Kragenetikett 6 aus dem Zustand gemäß Figur 3f zurück in den Zustand gemäß Figur 3d überführt werden. Ist der Zustand gemäß Figur 3d wiederhergestellt, lässt sich das Verriegelungselement 14 aus dem Schlaufenauge des Innenetiketts 13 herausziehen, um dadurch den Formschluss zwischen dem Kragenetikett 6 und dem Innenetikett 13 aufzuheben.

Nachdem das Verriegelungselement 14 ebenso wie das Kragenetikett 6 aus Karton gefertigt ist, besteht alternativ die Möglichkeit, das Kragenetikett 6 ausgehend von den Verhältnissen Gemäß Figur 3f von dem Innenetikett 13 unter Zerstören des Verriegelungselements 14 und/oder des Kragenetiketts 6 abzureißen.

## Patentansprüche

1. Bekleidungsstück mit einem Kragenetikett,
das an dem Bekleidungsstück (1) lösbar angebracht ist,
• wobei das Bekleidungsstück (1)
- einen Schulterteil (2) mit einem Halsausschnitt und
- einen mit einer Kragen-Längsrichtung entlang des Halsausschnitts des Schulterteils (2) verlaufenden Umlegekragen (3) mit einem mit dem Schulterteil (2) verbundenen Kragensteg (4) und mit einem über den Kragensteg (4) geklappten Oberkragen (5)
aufweist,
• wobei das Kragenetikett (6) sich mit einer Etiketten-Längsrichtung in einer senkrecht zu der Kragen-Längsrichtung verlaufenden Kragen-Querrichtung erstreckt und einen Stegteil (7) sowie einen in der Etiketten-Längsrichtung auf den Stegteil (7) folgenden Oberkragenteil (8) umfasst, wobei das Kragenetikett (6) mit dem Stegteil (7) an einer dem Träger des Bekleidungsstücks (1) zugeordneten Innenseite des Kragenstegs (4) und mit dem Oberkragenteil (8) an einer von dem Träger des Bekleidungsstücks (1) abgewandten Außenseite des Oberkragens (5) angeordnet ist und
• wobei das Kragenetikett (6) an dem Bekleidungsstück (1) lösbar angebracht ist, indem das Bekleidungsstück (1) mit einem dauerhaft mit dem Bekleidungsstück (1) verbundenen bekleidungsstückseitigen Verbindungselement (13) und das Kragenetikett (6) mit einem etikettenseitigen Verbindungselement (12) versehen ist und das dauerhaft mit dem Bekleidungsstück (1) verbundene bekleidungsstückseitige Verbindungselement (13) und das etikettenseitige Verbindungselement (12) eine lösbare Verbindung zwischen dem Bekleidungsstück (1) und dem Kragenetikett (6) herstellen,
**dadurch gekennzeichnet,**
• **dass** als bekleidungsstückseitiges Verbindungselement (13) eine bekleidungsstückseitige Verbindungsschlaufe vorgesehen ist, die ein Schlaufenauge ausbildet,
• **dass** an dem Kragenetikett (6) als etikettenseitiges Verbindungselement (12) eine etikettenseitige Durchtrittsöffnung für die bekleidungsstückseitige Verbindungsschlaufe vorgesehen ist und
• **dass** das Kragenetikett (6) lösbar an dem Bekleidungsstück (1) angebracht ist,
- indem die bekleidungsstückseitige Verbindungsschlaufe die etikettenseitige Durchtrittsöffnung mit wenigstens einem Teil des Schlaufenauges in einer Durchtrittsrichtung (B) durchsetzt und
- indem an einer von der Verbindung der Verbindungsschlaufe mit dem Bekleidungsstück (1) abgewandten Seite des Kragenetiketts (6) in dem Schlaufenauge ein Verriegelungselement (14) lösbar angeordnet ist, welches sich senkrecht zu der Durchtrittsrichtung (B) der Verbindungsschlaufe erstreckt und einen Rand der etikettenseitigen Durchtrittsöffnung beidseits der Verbindungsschlaufe hintergreift.

2. Bekleidungsstück mit einem Kragenetikett nach Anspruch 1, **dadurch gekennzeichnet, dass** das bekleidungsstückseitige Verbindungselement (13) an einer Nahtstelle zwischen dem Schulterteil (2) des Bekleidungsstücks (1) und dem Kragensteg (4) dauerhaft mit dem Bekleidungsstück (1) verbunden, vorzugsweise dauerhaft mit dem Bekleidungsstück (1) vernäht, ist und dass der Stegteil (7) des Kragenetiketts (6) mit dem etikettenseitigen Verbindungselement (12) versehen ist.

3. Bekleidungsstück mit einem Kragenetikett nach einem der vorhergehenden Ansprüche, **dadurch gekennzeichnet, dass** das Verriegelungselement (14) an der zu dem Kragensteg (4) hin weisenden Seite des Kragenetiketts (6) angeordnet ist.

4. Bekleidungsstück mit einem Kragenetikett nach einem der vorhergehenden Ansprüche, **dadurch gekennzeichnet, dass** als dauerhaft mit dem Bekleidungsstück (1) verbundenes bekleidungsstückseitiges Verbindungselement (13) ein mit dem Bekleidungsstück (1) dauerhaft verbundenes beschriftetes Innenetikett vorgesehen ist.

5. Bekleidungsstück mit einem Kragenetikett nach Anspruch 4, **dadurch gekennzeichnet, dass** als beschriftetes Innenetikett ein mit dem Bekleidungsstück (1) dauerhaft verbundenes Größenetikett oder ein mit dem Bekleidungsstück (1) dauerhaft verbundenes Passformetikett oder ein mit dem Bekleidungsstück (1) dauerhaft verbundenes Namensetikett oder ein mit dem Bekleidungsstück (1) dauerhaft verbundenes Pflegeanleitungsetikett vorgesehen ist.

6. Bekleidungsstück mit einem Kragenetikett nach einem der vorhergehenden Ansprüche, **dadurch gekennzeichnet, dass** das Kragenetikett (6) einen Einschlagteil (9) umfasst, der an der von dem Stegteil (7) abliegenden Seite des Oberkragenteils (8) in der Etiketten-Längsrichtung auf den Oberkragenteil (8) folgt und der unter den Oberkragen (5) eingeschlagen ist.

7. Bekleidungsstück mit einem Kragenetikett nach einem der vorhergehenden Ansprüche, **dadurch gekennzeichnet, dass** zwischen dem Stegteil (7) und dem Oberkragenteil (8) des Kragenetiketts (6) und gegebenenfalls zwischen dem Oberkragenteil (8) und dem Einschlagteil (9) des Kragenetiketts (6) eine Sollknickstelle (10) vorgesehen ist mit einer Knicklinie (11), die senkrecht zu der Etiketten-Längsrichtung in einer Etiketten-Querrichtung verläuft.

8. Bekleidungsstück mit einem Kragenetikett nach einem der vorhergehenden Ansprüche, **dadurch gekennzeichnet, dass** als Werkstoff für das Kragenetikett (6) Karton vorgesehen ist.

9. Bekleidungsstück mit einem Kragenetikett nach einem der vorhergehenden Ansprüche, **dadurch gekennzeichnet, dass** als Werkstoff für das den Rand der etikettenseitigen Durchtrittsöffnung hintergreifende Verriegelungselement (14) Karton vorgesehen ist.

10. Bekleidungsstück mit einem Kragenetikett nach einem der vorhergehenden Ansprüche, **dadurch gekennzeichnet, dass** das Kragenetikett (6) als Größenetikett und/oder als Passformetikett ausgebildet ist.

11. Bekleidungsstück mit einem Kragenetikett nach einem der vorhergehenden Ansprüche, **dadurch gekennzeichnet, dass** das Bekleidungsstück (1) ein Herrenhemd oder eine Damenbluse ist.

12. Verfahren zum lösbaren Anbringen eines Kragenetiketts (6) an einem Bekleidungsstück (1),
• wobei das Bekleidungsstück (1) einen Schulterteil (2) mit einem Halsausschnitt sowie einen mit einer Kragen-Längsrichtung entlang des Halsausschnitts des Schulterteils (2) verlaufenden Umlegekragen (3) umfasst, der einen mit dem Schulterteil (2) verbundenen Kragensteg (4) und einen über den Kragensteg (4) geklappten Oberkragen (5) aufweist,
• wobei das Kragenetikett (6) einen Stegteil (7) sowie einen in der Etiketten-Längsrichtung auf den Stegteil (7) folgenden Oberkragenteil (8) umfasst und an dem Bekleidungsstück (1) lösbar angebracht wird, indem mittels eines dauerhaft mit dem Bekleidungsstück (1) verbundenen bekleidungsstückseitigen Verbindungselements (13) und mittels eines an dem Kragenetikett (6) vorgesehenen und mit dem bekleidungsstückseitigen Verbindungselement (13) zusammenwirkenden etikettenseitigen Verbindungselements (12) eine lösbare Verbindung zwischen dem Bekleidungsstück (1) und dem Kragenetikett (6) hergestellt wird,
• wobei das Kragenetikett (6) an dem Bekleidungsstück (1) lösbar derart angebracht wird, dass das an dem Bekleidungsstück (1) lösbar angebrachte Kragenetikett (6) sich mit einer Etiketten-Längsrichtung in einer senkrecht zu der Kragen-Längsrichtung verlaufenden Kragen-Querrichtung erstreckt und das an dem Bekleidungsstück (1) lösbar angebrachte Kragenetikett (6) mit dem Stegteil (7) an einer dem Träger des Bekleidungsstücks (1) zugeordneten Innenseite des Kragenstegs (4) und mit dem Oberkragenteil (8) an einer von dem Träger des Bekleidungsstücks (1) abgewandten Außenseite des Oberkragens (5) angeordnet ist,
**dadurch gekennzeichnet, dass**
das Kragenetikett (6) an dem Bekleidungsstück (1) lösbar angebracht wird, indem das Kragenetikett (6) an dem Bekleidungsstück (1) derart angeordnet wird, dass eine an dem Bekleidungsstück (1) als bekleidungsstückseitiges Verbindungselement (13) vorgesehene und ein Schlaufenauge ausbildende bekleidungsstückseitige Verbindungsschlaufe eine an dem Kragenetikett (6) als etikettenseitiges Verbindungselement (12) vorgesehene etikettenseitige Durchtrittsöffnung mit wenigstens einem Teil des Schlaufenauges in einer Durchtrittsrichtung (B) durchsetzt und indem an einer von der Verbindung der Verbindungsschlaufe mit dem Bekleidungsstück (1) abgewandten Seite des Kragenetiketts (6) in dem Schlaufenauge ein Verriegelungselement (14) lösbar derart angeordnet wird, dass sich das Verriegelungselement (14) senkrecht zu der Durchtrittsrichtung (B) der Verbindungsschlaufe erstreckt und einen Rand der etikettenseitigen Durchtrittsöffnung beidseits der Verbindungsschlaufe hintergreift.

## Claims

1. Item of clothing comprising a collar label
which is detachably attached to the item of clothing (1),
• the item of clothing (1) comprising
- a shoulder part (2) having a neckline, and
- a turn-down collar (3) which extends in a collar longitudinal direction along the neckline of the shoulder part (2) and has a collar stand (4) connected to the shoulder part (2) and an upper collar (5) folded over the collar stand (4),
• the collar label (6) extending in a label longitudinal direction in a collar transverse direction extending perpendicularly to the collar longitudinal direction, and comprising a stand part (7) and an upper collar part (8) following the stand part (7) in the label longitudinal direction, the collar label (6) being arranged with the stand part (7) on an inner face of the collar stand (4), which is associated with the wearer of the item of clothing (1), and with the upper collar part (8) on an outer face of the upper collar (5), which faces away from the wearer of the item of clothing (1), and
• the collar label (6) being detachably attached to the item of clothing (1) by the item of clothing (1) being provided with a clothing-side connecting element (13) which is permanently connected to the item of clothing (1), and the collar label (6) being provided with a label-side connecting element (12), and by the clothing-side connecting element (13), which is permanently connected to the item of clothing (1), and the label-side connecting element (12) establishing a detachable connection between the item of clothing (1) and the collar label (6),
**characterized in that**
• a clothing-side connecting loop is provided as the clothing-side connecting element (13), which connecting loop forms a loop eye,
• a label-side passage opening for the clothing-side connecting loop is provided on the collar label (6) as the label-side connecting element (12), and
• the collar label (6) is detachably attached to the item of clothing (1)
- by the clothing-side connecting loop passing through the label-side passage opening in a passage direction (B) with at least part of the loop eye, and
- by a locking element (14) being detachably arranged in the loop eye on a side of the collar label (6) facing away from the connection of the connecting loop to the item of clothing (1), which locking element extends perpendicularly to the passage direction (B) of the connecting loop and engages behind an edge of the label-side passage opening on both sides of the connecting loop.

2. Item of clothing comprising a collar label according to claim 1, **characterized in that** the clothing-side connecting element (13) is permanently connected to the item of clothing (1), preferably permanently sewn to the item of clothing (1), at a seam between the shoulder part (2) of the item of clothing (1) and the collar stand (4), and **in that** the stand part (7) of the collar label (6) is provided with the label-side connecting element (12).

3. Item of clothing comprising a collar label according to either of the preceding claims, **characterized in that** the locking element (14) is arranged on the side of the collar label (6) pointing toward the collar stand (4).

4. Item of clothing comprising a collar label according to any of the preceding claims, **characterized in that** an inscribed inner label permanently connected to the item of clothing (1) is provided as the clothing-side connecting element (13) that is permanently connected to the item of clothing (1).

5. Item of clothing comprising a collar label according to claim 4, **characterized in that** a size label permanently connected to the item of clothing (1) or a fit label permanently connected to the item of clothing (1) or a name label permanently connected to the item of clothing (1) or a care instructions label permanently connected to the item of clothing (1) is provided as the inscribed inner label.

6. Item of clothing comprising a collar label according to any of the preceding claims, **characterized in that** the collar label (6) comprises a fold-in part (9) which follows the upper collar part (8) on the side of the upper collar part (8) that is remote from the stand part (7) in the label longitudinal direction, and which is folded in under the upper collar (5).

7. Item of clothing comprising a collar label according to any of the preceding claims, **characterized in that** a predetermined buckling point (10) is provided between the stand part (7) and the upper collar part (8) of the collar label (6), and optionally between the upper collar part (8) and the fold-in part (9) of the collar label (6), which buckling point has a buckling line (11) which extends perpendicularly to the label longitudinal direction in a label transverse direction.

8. Item of clothing comprising a collar label according to any of the preceding claims, **characterized in that** cardboard is provided as the material for the collar label (6).

9. Item of clothing comprising a collar label according to any of the preceding claims, **characterized in that** cardboard is provided as the material for the locking element (14) engaging behind the edge of the label-side passage opening.

10. Item of clothing comprising a collar label according to any of the preceding claims, **characterized in that** the collar label (6) is designed as a size label and/or as a fit label.

11. Item of clothing comprising a collar label according to any of the preceding claims, **characterized in that** the item of clothing (1) is a man's shirt or a woman's blouse.

12. Method for detachably attaching a collar label (6) to an item of clothing (1),
• the item of clothing (1) comprising a shoulder part (2) having a neckline and comprising a turn-down collar (3) which extends in a collar longitudinal direction along the neckline of the shoulder part (2) and has a collar stand (4) connected to the shoulder part (2) and an upper collar (5) folded over the collar stand (4),
• the collar label (6) comprising a stand part (7) and an upper collar part (8) following the stand part (7) in the label longitudinal direction, and being detachably attached to the item of clothing (1) by a detachable connection being established between the clothing item (1) and the collar label (6) by means of a clothing-side connecting element (13) which is permanently connected to the item of clothing (1), and by means of a label-side connecting element (12) which is provided on the collar label (6) and interacts with the clothing-side connecting element (13),
• the collar label (6) being detachably attached to the item of clothing (1) in such a way that the collar label (6), which is detachably attached to the item of clothing (1), extends in a label longitudinal direction in a collar transverse direction extending perpendicularly to the collar longitudinal direction, and the collar label (6), which is detachably attached to the item of clothing (1), being arranged with the stand part (7) on an inner face of the collar stand (4), which is associated with the wearer of the item of clothing (1), and with the upper collar part (8) on an outer face of the upper collar (5), which faces away from the wearer of the item of clothing (1),
**characterized in that**
the collar label (6) is detachably attached to the item of clothing (1) by the collar label (6) being arranged on the item of clothing (1) in such a way that a clothing-side connecting loop, which is provided on the item of clothing (1) as the clothing-side connecting element (13) and forms a loop eye, passes through a label-side passage opening provided on the collar label (6) as the label-side connecting element (12) in a passage direction (B) with at least part of the loop eye, and by a locking element (14) being detachably arranged in the loop eye on a side of the collar label (6) facing away from the connection of the connecting loop to the item of clothing (1) in such a way that the locking element (14) extends perpendicularly to the passage direction (B) of the connecting loop and engages behind an edge of the label-side passage opening on both sides of the connecting loop.

## Revendications

1. Article vestimentaire doté d'une étiquette de col
mise en place de manière libérable sur ledit article vestimentaire (1),
• sachant que l'article vestimentaire (1) comprend
- un empiècement d'épaule (2) muni d'une encolure et
- un col rabattu (3) qui s'étend le long de l'encolure de l'empiècement d'épaule (2) par une direction longitudinale dudit col, et inclut un pied (4) de col relié audit empiècement d'épaule (2) et un tombant (5) de col plaqué au-dessus dudit pied (4) de col,
• sachant que l'étiquette (6) de col s'étend, par une direction longitudinale de ladite étiquette, dans une direction transversale du col s'étendant perpendiculairement à la direction longitudinale dudit col, et inclut une partie (7) affectée au pied, ainsi qu'une partie (8) affectée au tombant qui succède à ladite partie (7) affectée au pied dans la direction longitudinale de ladite étiquette, laquelle étiquette (6) de col est disposée, par ladite partie (7) affectée au pied, au niveau d'une face intérieure du pied (4) de col dévolue au porteur de l'article vestimentaire (1) et, par ladite partie (8) affectée au tombant, au niveau d'une face extérieure du tombant (5) de col tournée à l'opposé dudit porteur de l'article vestimentaire (1), et
• sachant que l'étiquette (6) de col est mise en place de manière libérable sur l'article vestimentaire (1), en ce sens que ledit article vestimentaire (1) est pourvu d'un élément de liaison (13) situé côté article vestimentaire et relié durablement audit article vestimentaire (1) et en ce sens que ladite étiquette (6) de col est pourvue d'un élément de liaison (12) situé côté étiquette, et que ledit élément de liaison (13) situé côté article vestimentaire et relié durablement audit article vestimentaire (1), et ledit élément de liaison (12) situé côté étiquette, instaurent une liaison libérable entre ledit article vestimentaire (1) et ladite étiquette (6) de col,
**caractérisé par le fait**
• **qu'**une boucle de liaison située côté article vestimentaire, donnant naissance à un œillet, est prévue en tant qu'élément de liaison (13) situé côté article vestimentaire ;
• **qu'**un orifice de passage situé côté étiquette, dédié à ladite boucle de liaison située côté article vestimentaire, est prévu sur l'étiquette (6) de col en tant qu'élément de liaison (12) situé côté étiquette ; et
• **que** l'étiquette (6) de col est mise en place de manière libérable sur l'article vestimentaire (1)
- en ce sens que la boucle de liaison située côté article vestimentaire traverse l'orifice de passage situé côté étiquette, dans une direction de passage (B), par au moins une partie de l'œillet de ladite boucle, et
- en ce sens qu'un élément de verrouillage (14), logé amoviblement dans l'œillet de la boucle au niveau d'un côté de l'étiquette (6) de col tourné à l'opposé de la jonction de ladite boucle de liaison avec l'article vestimentaire (1), s'étend perpendiculairement à la direction de passage (B) de ladite boucle de liaison et emprisonne par-derrière, de part et d'autre de ladite boucle de liaison, un bord de l'orifice de passage situé côté étiquette.

2. Article vestimentaire doté d'une étiquette de col, selon la revendication 1, **caractérisé par le fait que** l'élément de liaison (13) situé côté article vestimentaire est relié durablement à l'article vestimentaire (1), de préférence cousu durablement audit article vestimentaire (1) au niveau d'une zone de couture entre l'empiècement d'épaule (2) dudit article vestimentaire (1) et le pied (4) de col ; et **par le fait que** la partie (7) de l'étiquette (6) de col, affectée au pied, est munie de l'élément de liaison (12) situé côté étiquette.

3. Article vestimentaire doté d'une étiquette de col, selon l'une des revendications précédentes, **caractérisé par le fait que** l'élément de verrouillage (14) est disposé au niveau du côté de l'étiquette (6) de col qui pointe en direction du pied (4) de col.

4. Article vestimentaire doté d'une étiquette de col, selon l'une des revendications précédentes, **caractérisé par le fait qu'**une étiquette intérieure revêtue d'inscriptions, reliée durablement audit article vestimentaire (1), est prévue en tant qu'élément de liaison (13) situé côté article vestimentaire et relié durablement audit article vestimentaire (1).

5. Article vestimentaire doté d'une étiquette de col, selon la revendication 4, **caractérisé par le fait qu'**une étiquette de taille reliée durablement audit article vestimentaire (1) ou une étiquette d'ajustement, reliée durablement audit article vestimentaire (1), ou une étiquette nominative reliée durablement audit article vestimentaire (1), ou bien une étiquette d'indications d'entretien reliée durablement audit article vestimentaire (1), est prévue en tant qu'étiquette intérieure revêtue d'inscriptions.

6. Article vestimentaire doté d'une étiquette de col, selon l'une des revendications précédentes, **caractérisé par le fait que** l'étiquette (6) de col inclut une partie encastrable (9) qui succède à la partie (8) affectée au tombant dans la direction longitudinale de ladite étiquette, au niveau du côté de ladite partie (8) affectée au tombant situé opposé a la partie (7) affectée au pied, et qui est encastrée sous le tombant (5) de col.

7. Article vestimentaire doté d'une étiquette de col, selon l'une des revendications précédentes, **caractérisé par le fait qu'**une zone (10) d'inflexion prédestinée, présentant une ligne d'inflexion (11) s'étendant perpendiculairement à la direction longitudinale de l'étiquette dans une direction transversale de ladite étiquette, est prévue entre la partie (7) de l'étiquette (6) de col qui est affectée au pied et la partie (8) qui est affectée au tombant et, le cas échéant, entre ladite partie (8) affectée au tombant et la partie encastrable (9) de ladite l'étiquette (6) de col.

8. Article vestimentaire doté d'une étiquette de col, selon l'une des revendications précédentes, **caractérisé par le fait que** du carton est prévu en tant que matériau dédié à l'étiquette (6) de col.

9. Article vestimentaire doté d'une étiquette de col, selon l'une des revendications précédentes, **caractérisé par le fait que** du carton est prévu en tant que matériau dédié à l'élément de verrouillage (14) emprisonnant, par-derrière, le bord de l'orifice de passage situé côté étiquette.

10. Article vestimentaire doté d'une étiquette de col, selon l'une des revendications précédentes, **caractérisé par le fait que** l'étiquette (6) de col est réalisée en tant qu'étiquette de taille et/ou en tant qu'étiquette d'ajustement.

11. Article vestimentaire doté d'une étiquette de col, selon l'une des revendications précédentes, **caractérisé par le fait que** ledit article vestimentaire (1) est une chemise pour hommes ou un chemisier pour dames.

12. Procédé de mise en place libérable d'une étiquette (6) de col sur un article vestimentaire (1),
• sachant que l'article vestimentaire (1) comprend un empiècement d'épaule (2) muni d'une encolure, ainsi qu'un col rabattu (3) qui s'étend le long de l'encolure de l'empiècement d'épaule (2) par une direction longitudinale dudit col, et inclut un pied (4) de col relié audit empiècement d'épaule (2) et un tombant (5) de col plaqué au-dessus dudit pied (4) de col,
• sachant que l'étiquette (6) de col inclut une partie (7) affectée au pied, ainsi qu'une partie (8) affectée au tombant qui succède à ladite partie (7) affectée au pied dans la direction longitudinale de ladite étiquette, et est mise en place de manière libérable sur ledit article vestimentaire (1) en ce sens qu'une liaison libérable est instaurée, entre ledit article vestimentaire (1) et ladite étiquette (6) de col, au moyen d'un élément de liaison (13) situé côté article vestimentaire et relié durablement audit article vestimentaire (1), et au moyen d'un élément de liaison (12) situé côté étiquette, prévu sur ladite étiquette (6) de col et coopérant avec ledit élément de liaison (13) situé côté article vestimentaire,
• sachant que l'étiquette (6) de col est mise en place de manière libérable, sur l'article vestimentaire (1), de façon telle que ladite étiquette (6) de col mise en place de manière libérable sur ledit article vestimentaire (1) s'étende, par une direction longitudinale de ladite étiquette, dans une direction transversale du col s'étendant perpendiculairement à la direction longitudinale dudit col, et que ladite étiquette (6) de col mise en place de manière libérable sur ledit article vestimentaire (1) soit disposée, par la partie (7) affectée au pied, au niveau d'une face intérieure du pied (4) de col dévolue au porteur de l'article vestimentaire (1) et, par la partie (8) affectée au tombant, au niveau d'une face extérieure du tombant (5) de col tournée à l'opposé dudit au porteur de l'article vestimentaire (1), **caractérisé par le fait que**
l'étiquette (6) de col est mise en place de manière libérable, sur l'article vestimentaire (1), en ce sens que ladite étiquette (6) de col est disposée, sur ledit article vestimentaire (1), de façon telle qu'une boucle de liaison située côté article vestimentaire, prévue sur ledit article vestimentaire (1) en tant qu'élément de liaison (13) situé côté article vestimentaire et donnant naissance à un œillet, traverse dans une direction de passage (B), par au moins une partie de l'œillet de ladite boucle, un orifice de passage situé côté étiquette et prévu, sur ladite étiquette (6) de col, en tant qu'élément de liaison (12) situé côté étiquette ; et en ce sens qu'un élément de verrouillage (14) est logé amoviblement dans l'œillet de la boucle au niveau d'un côté de l'étiquette (6) de col tourné à l'opposé de la jonction de ladite boucle de liaison avec ledit article vestimentaire (1), de façon telle que ledit élément de verrouillage (14) s'étende perpendiculairement à la direction de passage (B) de ladite boucle de liaison et emprisonne par-derrière, de part et d'autre de ladite boucle de liaison, un bord de l'orifice de passage situé côté étiquette.
